# EUROPÄISCHE PATENTSCHRIFT

(11) **EP 0 413 160 B1**
(45) Veröffentlichungstag und Bekanntmachung des Hinweises auf die Patenterteilung: **28.09.1994**
(21) Anmeldenummer: 90113755.4
(22) Anmeldetag: 18.07.1990
(51) Int. Cl.: B65B 13/02

(54) **Gerät zum Spannen eines Bandes um ein Packgut**
Device for tensioning a strap around a package
Appareil pour la mise sous tension d'une bande autour d'un paquet

(30) Priorität: 15.08.1989 CH 2979/89
(43) Veröffentlichungstag der Anmeldung: 20.02.1991
(73) Patentinhaber: ORGAPACK AG, 8953 Dietikon (CH)
(72) Erfinder: Küng, Josef, CH-5630 Muri (CH); Stamm, Nikolaus, CH-8800 Thalwil (CH)
(74) Vertreter: Althoff, Gerhard

(56) Entgegenhaltungen:
- FR-A- 1 307 502
- GB-A- 409 168

## Beschreibung

Die Erfindung bezieht sich auf ein Gerät zum Spannen eines ein Packgut umgreifenden und mit einer Plombe zu verbindenden metallenen oder nichtmetallenen Bandes, welches Gerät ein mit einem Bandkanal und einer als Bandauflage für ein Bandende ausgebildeten Grundplatte versehenes Gehäuse, einen schwenkbar darin gelagerten Spannhebel sowie einen Achskörper umfasst, welcher mit einem zentrisch angeordneten ersten Teilstück in dem Gehäuse gelagert ist und ein exzentrisch angeordnetes zweites Teilstück aufweist, an welchem zweiten Teilstück ein mit einem Klemmkörper wirkverbundenes Druckstück derart gelagert ist, dass bei einer Drehbewegung des Achskörpers um seine Längsachse das am zweiten Teilstück gelagerte Druckstück zusammen mit dem eine Klemmfläche aufweisenden Klemmkörper relativ zur Grundplatte aus einer Bandeinlegestellung in eine für den Spannvorgang das Bandende festhaltende Klemmstellung und wieder zurück bewegbar ist.

Zum Umreifen von Packgütern mit einem Band sind in Abhängigkeit der Anwendungsgebiete manuell betätigte sowie vollautomatisch arbeitende Geräte allgemein bekannt, bei welchen Geräten das in einen Bandkanal eingelegte Band durch eine Hin- und Herbewegung eines Spannhebels gespannt, durch eine Klemmstation gehalten und anschliessend die Bandenden entweder durch Plomben oder Schnallen, beziehungsweise bei Verwendung von Kunststoffbändern, durch Schweissen miteinander verbunden werden, wonach das Gerät wieder aus der Umreifung entfernt werden kann.

Ein Gerät dieser bekannten Gattung ist aus der GB-A 409 168 bekannt, welches im wesentlichen ein mit einer seitlich angeformten Bandauflage versehenes Gehäuse, einen mit dem einen Ende im Gehäuse gelagerten Achskörper, ein mit einer ovalen Ausnehmung versehenes und auf einem Exzenterstück des Achskörpers gelagertes Druckstück, einen mit dem Druckstück über eine in Transportrichtung des Bandes orientierte und als schiefe Ebene ausgebildete Führungsnut wirkverbundenen Klemmkörper sowie einen auf einem Teilstück des Achskörpers gelagerten Spannhebel umfasst, wobei die einzelnen Elemente derart ausgebildet sind, dass bei Betätigung des Spannhebels das Exzenterstück im wesentlichen oszillierend bewegt wird und dabei das daran gelagerte Druckstück derart betätigt wird, dass der Klemmkörper entweder in Transportrichtung verschoben und mit dem Band klemmend in Eingriff gebracht wird, oder dass der Klemmkörper freigegeben und durch die Rückstellkraft einer Feder entgegen der Transportrichtung verschoben wird und dadurch ausser Eingriff des Bandes gelangt. Bei diesem Gerät wird der Klemmkörper beim Hochziehen des Spannhebels mit relativ langsam ansteigender Haltekraft mit dem Band in Eingriff gebracht, wobei die erforderliche Klemmkraft sukzessive bei Erreichen einer entsprechenden Bandspannung und erst bei vollständig hochgezogenem Spannhebel erreicht wird, so dass durch die Bewegung des an der Verzahnung des Klemmkörpers entlang gleitenden Bandes ein unerwünschter Verschleiss der Verzahnung oder aber durch Abrieb ein Verschliessen der Zahnlücken erfolgt und somit ein einwandfreies Klemmen des Bandes nicht mehr gewährleistet ist, so dass der Klemmkörper nach relativ kurzer Betriebszeit ein Durchrutschen des Bandes ermöglicht und somit zur Gewährleistung der Betriebssicherheit nach verhältnismässig kurzer Betriebsdauer ausgewechselt werden muss.

Der Erfindung liegt die Aufgabe zugrunde, ein Gerät zum Spannen eines Bandes um ein Packgut der genannten Gattung dahingehend auszubilden und zu verbessern, dass bereits zu Beginn sowie auch während der Spannphase von dem am Druckstück angeordneten Klemmkörper eine ausreichende, das Bandende festhaltende Klemmkraft sowie ein anschliessendes Lösen des mit dem Bandende in Eingriff stehenden Klemmkörpers ohne zusätzliche Hilfsmittel gewährleistet ist.

Diese Aufgabe wird dadurch gelöst, dass der Klemmkörper fest mit dem Druckstück verbunden ist und das Druckstück an seinem dem Bandende zugewandten freien Ende einen entgegen der Spannrichtung des Bandes orientierten und mit einer Gleitfläche versehenen Vorsprung aufweist, welcher in einen im Bereich der Grundplatte des Gehäuses angeordneten und sich in Richtung des Bandendes verjüngenden Spalt derart hineinragt, dass bei der in Richtung des Bandendes orientierten Bewegung des Druckstückes mit dem Klemmkörper der Vorsprung mit seiner geneigten Gleitfläche zur Erhöhung der auf das Bandende wirkenden Klemmkraft gegen eine in gleicher Richtung geneigten Stützfläche des Gehäuses bewegbar ist.

Hierdurch ist es möglich, die erforderliche Klemmkraft zu erreichen, ohne dass dabei das Druckstück mit dem daran befestigten Klemmkörper eine unkontrollierbare Winkellage einnimmt, aus welcher der während des Klemmens formschlüssig mit dem Bandende in Eingriff stehende Klemmkörper für den nächst folgenden Spannvorgang nur mit zusätzlichen Hilfsmitteln lösbar ist. Das Gerät hat einen einfachen konstruktiven Aufbau, wobei die beim Spannvorgang auftretenden Beanspruchungen verhältnismässig gering sind, so dass mindestens das Gehäuse und der darin gelagerte Spannhebel aus geeignetem Kunststoff hergestellt werden kann.

Die kombinierte Ausgestaltung hat zudem den Vorteil, dass bei der Hin- und Herbewegung des mit einer Ratsche in Wirkverbindung stehenden Spannhebels das Band gespannt und durch eine weitere, entgegen der Klemmbewegung orientierte Bewegung des Spannhebels das Band mittels der dadurch betätigten Schneidstation problemlos und ohne weitere Hilfsmittel vom Bandvorrat getrennt werden kann. Weiterhin können bei dem erfindungsgemässen Gerät mit einem einzigen Spannhebel die drei funktionswesentlichen Merkmale Klemmen/Festhalten, Spannen und Abtrennen des Bandes vom Bandvorrat durchgeführt werden.

Ein Ausführungsbeispiel der Erfindung wird nachstehend anhand der Zeichnung beschrieben. Es zeigt:
**Fig.1** ein in schematischer Seitenansicht dargestelltes Gerät zum Spannen eines um ein Packgut gelegten Umreifungsbandes;
**Fig.2** eine in schematischer Seitenansicht und in grösserem Maßstab dargestellte Klemmstation für das Gerät gemäss Fig.1 in der Ruhestellung;
**Fig.3** die gemäss der Linie III-III in Schnittansicht dargestellte Klemmstation gemäss Fig.2;
**Fig.4** die in grösserem Maßstab und in Seitenansicht dargestellte Klemmstation in der angehobenen Stellung zum Einlegen des Umreifungsbandes; und
**Fig.5** die in Seitenansicht dargestellte Klemmstation gemäss Fig.4 in der abgesenkten, das gespannte Umreifungsband festhaltenden Stellung.

In Fig.1 ist mit 1 ein Packgut beliebiger Art dargestellt, um welches von Hand ein Umreifungsband gelegt ist, welches nachstehend als Band 2 bezeichnet wird und dessen Bandende 3 in ein Gerät 4 zum Spannen eingelegt ist. Hierbei liegt das Bandende 3 in einem Bandkanal 5, siehe auch Fig.4, und ragt so weit aus dem Bandkanal 5, dass es mittels einer Plombe 6 mit dem Band 2 verbunden werden kann. Das von einem Bandvorrat (nicht dargestellt) abgewickelte Band 2 erstreckt sich durch eine Schneidstation 8 und eine Spannstation 10. Über dem Bandkanal 5 ist eine Klemmstation 12 angeordnet, mit Hilfe welcher das Bandende 3 geklemmt werden kann, um das Spannen des Bandes 2 zu ermöglichen.

Die Schneidstation 8, die Spannstation 10 und die Klemmstation 12 sind in einem Gehäuse 15 eingebaut, welches mit einem Griffteil 14 ausgerüstet ist. Im Gehäuse 15 ist zudem ein Spannhebel 16 schwenkbar gelagert, welcher zur Betätigung einer Ratsche (nicht dargestellt) manuell hin- und herbewegt werden kann.

In Fig. 2 und 3 ist die Klemmstation 12 in der Ruhestellung dargestellt. Unter der Ruhestellung ist diejenige Stellung des Gerätes 4 zu verstehen, bei welcher der Spannhebel 16 sich in der in Fig. 1 dargestellten Lage befindet, in welcher keine Wirkung auf die Spannstation 10 ausgeübt wird.

Wie aus Fig. 2 und 3 ersichtlich ist, ist im Gehäuse 15 des Gerätes 4 eine Ausnehmung 17 ausgespart, welche zur Aufnahme eines Druckstückes 18 dient. Das Druckstück 18 ist leichtgängig drehbar an einem zweiten Teilstück 20 gelagert, welches exzentrisch an einem Achskörper 21 angeordnet und fest verbunden ist. Der Achskörper 21 umfasst ein Führungsteil 26, ein koaxial an dem einen Ende angeordnetes erstes Teilstück 28 sowie das exzentrisch am anderen Ende angeordnete zweite Teilstück 20 (Fig. 3).

Der Achskörper 21 ist, wie in Fig. 3 dargestellt mittels Lagerpartien 22, 23 in Bohrungen 24, 25 des Gehäuses 15 drehbar gelagert. Zwischen den Lagerpartien 22, 23 liegt das Führungsteil 26 für eine schematisch dargestellte Torsionsfeder 27. An dem ersten Teilstück 28 des Achskörpers 21 ist eine Klinke 30 angeordnet, die mit dem ersten Teilstück 28 fest verbunden ist, beispielsweise durch eine Keilverbindung 29.

Wird der Spannhebel 16 in Richtung des Pfeils 31 niedergedrückt, drückt er mit einem Nocken 32 (Fig. 1) auf die Klinke 30 und spannt dadurch die Torsionsfeder 27, die mit einem Ende an der Klinke 30 und mit dem andern Ende am Gehäuse 15 abgestützt ist. Beim Niederdrücken der Klinke 30 wird einerseits das Druckstück 18 durch das zweite Teilstück 20 angehoben (Fig. 4), und andererseits die Torsionsfeder 27 gespannt, so dass beim Loslassen des Spannhebels 16 die Klinke 30 durch die Rückstellkraft der Torsionsfeder 27 und damit der Achskörper 21 gedreht wird, wodurch das Druckstück 18 in die in Fig. 2 dargestellte Ruhestellung abgesenkt wird. Das Druckstück 18 weist einen in Richtung des Bandendes 3 vorstehenden Vorsprung 35 auf, deren als Gleitfläche 34 ausgebildeter Rücken dazu bestimmt ist, an einer am Ende der Ausnehmung 17 angeordneten, geneigten Stützfläche 36 abgestützt zu werden. Die Stützfläche 36 begrenzt einen sich verengenden Spalt 37 des Bandkanals 5 und dient der Führung und dem Niederdrücken des Vorsprunges 35, damit schon bei Beginn des Spannens des Bandes 2 das Bandende 3 durch Formschluss des Vorsprunges 35 an der Stützfläche 36 zuverlässig geklemmt werden kann.

An der Unterseite 39 des Druckstückes 18 ist im Bereich des Vorsprunges 35 ein Klemmkörper 40 mittels einer Schwalbenschwanzführung 41 befestigt. Die Unterseite des Klemmkörpers 40, welche eine konvex gewölbte Form aufweisen kann, bildet eine Klemmfläche 42, die zur Erreichung des Formschlusses mit dem Bandende 3 mit Griffvorsprüngen, zum Beispiel mit einer Rillung oder Zahnung, versehen ist (nicht dargestellt).

Der Bandkanal 5 ist auf der der Unterseite 39 des Druckstückes 18 gegenüber liegenden Seite durch eine Wandung 43 einer Grundplatte 45 begrenzt, die einen Teil des Gehäuses 15 bildet. Ein Teil der Wandung 43 der Grundplatte 45 ist im Bereich der Klemmfläche 42 als Stützfläche 46 ausgebildet, die zur Anpassung an die konvexe Form der Klemmfläche 42 des Klemmkörpers 40 eine konkave Form aufweisen kann, die gegebenenfalls ebenfalls mit Griffvorsprüngen, zum Beispiel einer Rillung oder Zahnung, versehen ist (nicht dargestellt).

In Fig. 5 ist das Druckstück 18 in der Klemmstellung dargestellt, in welcher der Klemmkörper 40 mittels der Klemmfläche 42 das Bandende 3 auf die Stützfläche 46 der Grundplatte 45 drückt, wobei der Vorsprung 35 von dem durch die Torsionsfeder 27 belasteten Exzenterantrieb in den Spalt 37 entlang der Stützfläche 36 gedrückt wird.

Der Vorsprung 35 bewirkt, dass die Klemmstelle des Bandendes 3 seitlich von der Achse des zweiten Teilstücks 20 des Achskörpers 21 zu liegen kommt, so dass die Kraft, mit welcher der durch die Torsionsfeder 27 belastete Exzenterantrieb das Druckstück 18 mit dem Klemmkörper 40 unter einem verhältnismässig kleinen Winkel 48 auf das Bandende 3 drückt. Da jedoch durch den an der Stützfläche 36 geführten Vorsprung 35 eine zusätzliche Kraft auf das Druckstück 18 ausgeübt wird, wird das _{,}Bandende 3 trotz der auf das Band 2 in Richtung des Pfeils 49 (Fig. 5) ausgeübten Bandspannung das Bandende 3 zuverlässig geklemmt. Hierbei ist es nicht erforderlich, das Druckstück 18 in einer solchen Richtung auf das Bandende 3 zu drücken, dass der Winkel 48 so gross ist, dass wegen der Kniehebelwirkung unkontrollierbar grosse Kräfte auftreten können.

Da durch die beschriebene Klemmstation 12 kniehebelartige Kraftwirkungen des Druckstückes 18 zuverlässig vermieden werden, können deshalb auch am Gehäuse 15 keine entsprechend hohen Beanspruchungen auftreten. Dies ermöglicht, das Gehäuse 15, das Druckstück 18, den aus den Teilen 20, 26 und 28 gebildeten Achskörper 21, die Klinke 30 sowie den Spannhebel 16 aus einem geeigneten Kunststoff herzustellen. Dadurch ist es möglich, auch die Lagerpartien 22, 23 und die Bohrungen 24, 25 jeweils als einfache Gleitöffnung auszuführen, wie dies im wesentlichen aus Fig. 3 ersichtlich ist.

Der Spannhebel 16 ist wie bereits erwähnt auf einer nicht dargestellten Welle gelagert und mit einer aus Zahnrad und Sperrklinke (nicht dargestellt) bestehenden Ratsche wirkverbunden. Diese Welle trägt eine Spanntrommel 50, die das Spannelement der Spannstation 10 darstellt. Durch Schwenkbewegungen des Spannhebels 16 wird die Spanntrommel 50 nur in einer Richtung bewegt, wodurch sich das Band 2 um die Spanntrommel 50 legt und dadurch gespannt wird (Fig. 1).

Das Umreifen des Packgutes 1 mit dem Band 2 wird wie folgt durchgeführt:
Zunächst wird der Spannhebel 16, wie in Fig. 1 dargestellt, in Pfeilrichtung 31 ganz niedergedrückt, wodurch durch den Nocken 32 die Klinke 30 dreht und dadurch das Druckstück 18 infolge der Bewegung des exzentrischen ersten Teilstücks 20 des Achskörpers 21 in die in Fig. 4 dargestellte Bandeinlegestellung angehoben wird. Dadurch wird der Bandkanal 5 durchgehend frei und es kann das Bandende 3 eingelegt werden, wobei das letzte Ende soweit vorgeschoben wird, dass es durch die Plombe 6 abgedeckt wird. Nun wird der Spannhebel 16 losgelassen, so dass er durch die Rückstellkraft der Torsionsfeder 27 durch die Klinke 30 in die in Fig. 1 dargestellte Lage geschwenkt wird. Hierbei hat sich das Druckstück 18 gesenkt, wobei der Vorsprung 35 in den Spalt 37 gedrückt wird und so das Bandende 3 klemmt, siehe Fig. 5. Nun wird das Band 2 um das Packgut 1 gelegt und durch die Schneidstation 8 sowie durch die Spannstation 10 geführt. Durch Hin- und Herbewegungen des Spannhebels 16 wird das Band um die Spanntrommel 50 gelegt und dadurch gespannt. Nun wird die Plombe 6 unmittelbar neben dem Gehäuse 15 auf das Band 2 und das Bandende 3 gelegt und die Verbindung der beiden Bandteile mittels einer Plombenzange hergestellt. Durch Niederdrücken des Spannhebels 16 in der dem Pfeil 31 entgegengesetzten Richtung wird die Schneide der Schneidstation 8 betätigt und dadurch das Band 2 vom nicht dargestellten Bandvorrat getrennt.

Damit das Druckstück 18 immer nach abwärts gegen den Bandkanal 5 gerichtet ist, auch wenn das Gerät 4 in eine andere Lage, als in Fig. 1 dargestellt, geschwenkt wird, ist auf der Gleitfläche 34 des Vorsprunges 35 eine Blattfeder 52 befestigt, welche sich an der Innenwand 17' der Ausnehmung 17 abstützt und das Druckstück 18 in die in Fig. 4 dargestellte Lage drückt. Die Lage oder Position des Druckstücks 18 ist durch eine weitere Stützfläche 15' des Gehäuses 15 begrenzt, durch welche das Druckstück 18 keinen grossen Winkel 48, d.h. einen Winkel gegen 90° zur Wandung 43 der Grundplatte 45 einnehmen kann, wodurch die maximal auftretenden Sprengkräfte begrenzt werden. Selbstverständlich ist die Rückstell Kraft der Feder 52 derart bemessen, dass das Eindrücken des Vorsprunges 35 in den Spalt 37 zur Ausübung der Klemmwirkung nicht behindert wird.

Das beschriebene Gerät 4 ist in seinem Aufbau einfach. Da mit diesem das Auftreten unkontrollierbarer, durch Kniehebelwirkung des Druckstückes 18 entstehende Beanspruchungsspitzen zuverlässig vermieden werden, kann das Gerät leicht gebaut werden. Beim Lösen des Druckstückes 18 aus der Klemmstellung wird der Klemmkörper 40 in Pfeilrichtung 49 der Bandspannung bewegt, wodurch die formschlüssige Verhakung des Klemmkörpers 40 auf dem Bandende 3 leichter gelöst werden kann. Die Einhaltung eines spitzen Klemmwinkels 48 ermöglicht einen kleineren Hebelhub, so dass der relativ zum Griffteil 14 angeordnete Spannhebel 16 bei der Handhabung leichter umfasst werden kann.

## Patentansprüche

1. Gerät (4) zum Spannen eines ein Packgut (1) umgreifenden und mit einer Plombe (6) zu verbindenden metallenen oder nicht-metallenen Bandes (2), welches Gerät (4) ein mit einem Bandkanal (5) und einer als Bandauflage für ein Bandende (3) ausgebildeten Grundplatte (45) versehenes Gehäuse (15), einen schwenkbar darin gelagerten Spannhebel (16) sowie einen Achskörper (21) umfasst, welcher mit einem zentrisch angeordneten ersten Teilstück (28) in dem Gehäuse (15) gelagert ist und ein exzentrisch angeordnetes zweites Teilstück (20) aufweist, an welchem zweiten Teilstück (20) ein mit einem Klemmkörper (40) wirkverbundenes Druckstück (18) derart gelagert ist, dass bei einer Drehbewegung des Achskörpers (21) um seine Längsachse das am zweiten Teilstück (20) gelagerte Druckstück (18) zusammen mit dem eine Klemmfläche aufweisenden Klemmkörper (40) relativ zur Grundplatte (45) aus einer Bandeinlegestellung in eine für den Spannvorgang das Bandende (3) festhaltende Klemmstellung und wieder zurück bewegbar ist, dadurch gekennzeichnet, dass der Klemmkörper (40) fest mit dem Druckstück (18) verbunden ist und das Druckstück (18) an seinem dem Bandende (3) zugewandten freien Ende einen entgegen der Spannrichtung (49) des Bandes (2) orientierten und mit einer Gleitfläche (34) versehenen Vorsprung (35) aufweist, welcher in einen im Bereich der Grundplatte (45) des Gehäuses (15) angeordneten und sich in Richtung des Bandendes (3) verjüngenden Spalt (37) derart hineinragt, dass bei der in Richtung des Bandendes (3) orientierten Bewegung des Druckstückes (18) mit dem Klemmkörper (40) der Vorsprung (35) mit seiner geneigten Gleitfläche (34) zur Erhöhung der auf das Bandende (3) wirkenden Klemmkraft gegen eine in gleicher Richtung geneigten Stützfläche (36) des Gehäuses (15) bewegbar ist.

2. Gerät nach Anspruch 1, dadurch gekennzeichnet, dass zur Aufnahme des am zweiten Teilstück (20) des Achskörpers (21) schwenkbar gelagerten Druckstücks (18) im Gehäuse (15) eine Ausnehmung (17) vorgesehen ist, an dessen Innenwand (17') das Druckstück (18) bei seiner Bewegung zwangsläufig geführt und durch eine dem Spalt (37) gegenüberliegende Abstützfläche (15') des Gehäuses (15) begrenzt ist.

3. Gerät nach Anspruch 1, dadurch gekennzeichnet, dass der Klemmkörper (40) sich bis in den vorderen Bereich des am Druckstück (18) angeformten Vorsprungs (35) erstreckt und mittels einer quer zur Spannrichtung (49) des Bandes (2) angeordneten Schwalbenschwanzführung (41) am Druckstück (18) befestigt ist.

4. Gerät nach Anspruch 1, dadurch gekennzeichnet, dass der Klemmkörper (40) eine dem Bandende (3) zugewandte und konvex ausgebildete Klemmfläche (42) aufweist.

5. Gerät nach Anspruch 1, dadurch gekennzeichnet, dass die Grundplatte (45) eine dem Bandende (3) zugewandte und konkav ausgebildete Stützfläche (46) aufweist.

6. Gerät nach den Ansprüchen 4 und 5, dadurch gekennzeichnet dass die korrespondierend zueinander angeordneten Klemm- und Stutzflächen (42,46) des Klemmkörpers (40) und der Grundplatte (45) jeweils mit einer Riffelung oder Verzahnung versehenen sind.

7. Gerät nach den Ansprüchen 4 bis 6, dadurch gekennzeichnet, dass der am Druckstück (18) befestigte und mit der Klemmfläche (42) versehene Klemmkörper (40) sowie die mit der Stützfläche (46) versehene Grundplatte (45) derart zueinander angeordnet sind, dass die vom Druckstück (18) über den Klemmkörper (40) auf das Bandende (3) ausgeübte Klemmkraft unter spitzem Winkel (48) wirksam ist.

8. Gerät nach den Ansprüchen 1 und 2 , dadurch gekennzeichnet, dass an dem die Gleitfläche (34) bildenden Rücken des Vorsprungs (35) eine sich daran und an der Innenwand (17') der Ausnehmung (17) abstützende Blattfeder (52) befestigt ist, mittels welcher das Druckstück (18) mit dem daran befestigten Klemmkörper (40) in eine durch die Stützfläche (15') der Ausnehmung (17) begrenzte Bandeinlagestellung schwenkbar ist.

9. Gerät nach Anspruch 1, dadurch gekennzeichnet, dass der Spannhebel (16) in Richtung des Bandendes (3) im Abstand zu dem Achskörper (21) angeordnet und in dem Gehäuse (15) schwenkbar gelagert ist, wobei an dem Spannhebel (16) ein mit einer auf dem Achskörper (21) gelagerten und mit einer Torsionsfeder (27) in Wirkverbindung stehenden Klinke (30) in Eingriff bringbarer Nocken (32) angeordnet ist, derart, dass beim Niederdrücken des Spannhebels (16) das am exzentrischen zweiten Teilstück (20) des Achskörpers (21) gelagerte Druckstück (18) mit dem Vorsprung (35) in Richtung des Spaltes (37) bewegbar ist, wobei der Spannhebel (16) durch die Rückstellkraft der Torsionsfeder (27) in die Grundstellung zurückführbar ist.

10. Gerät nach den Ansprüchen 1 und 9 , dadurch gekennzeichnet, dass der im Gehäuse (15) gelagerte Spannhebel (16) mit einer mit Schlitzen zum Einlegen des Bandes (2) versehenen Spanntrommel (50) wirkverbunden ist, und dass im Abstand zu der Spanntrommel (50) eine von dem Spannhebel (16) zu betätigende und das Band (2) vom Bandende (3) trennende Schneidstation (8) angeordnet ist.

## Claims

1. Device (4) for tightening a metallic or non-metallic strip (2) embracing a package (1) and to be joined by a seal (6), which device (4) comprises a housing (15) provided with a channel (5) for the strip and a base plate (45) forming a platform for an end (3) of the strip, a tightening lever (16) pivotably mounted therein and an axle member (21) which is mounted in the housing (15) by means of a centrally disposed first portion (28) and has an eccentrically disposed second portion (20), on which second portion (20) a pressure member (18), operatively connected to a clamping member (40), is mounted so that by a rotary movement of the axle member (21) about its longitudinal axis the pressure member mounted on the second portion (20), together with the clamping member (40), which has a clamping face, can be moved relative to the base plate (45) from a strip insertion position into and back again from a clamping position in which the end (3) of the strip is held fast for the tightening operation, characterised in that the clamping member (40) is secured to the pressure member (18) and the pressure member (18) has on its free end facing the strip end (3) a projection (35) oriented counter to the tightening direction (49) of the strip (2) and provided with a slip face (34), which projection projects into a gap (37) formed in the region of the base plate (45) of the housing (15) and narrowing towards the strip end (3) in such a way that on movement of the pressure member (18) together with the clamping member (40) towards the strip end (3) the projection (35) is movable with its inclined slip face (34) against a bearing face (36), inclined in the same direction, of the housing (15) to increase the clamping force acting on the strip end (3).

2. Device according to claim 1, characterised in that to receive the pressure member (18) which is pivotably mounted on the second portion (20) of the axle member (21) in the housing (15) a recess (17) is provided on the inner face (17') of which the pressure member (18) is constrained to be guided as it moves and is bounded by a bearing face (15') of the housing (15) opposite the gap (37).

3. Device according to claim 1, characterised in that the clamping member (40) extends into the forward region of the projection (35) formed on the pressure member (18) and is secured on the pressure member (18) by means of a dovetail guide (41) arranged transverse to the tightening direction (49) of the strip (2).

4. Device according to claim 1, characterised in that the clamping member (40) has a clamping face (42) which faces the strip end (3) and is convex in form.

5. Device according to claim 1, characterised in that the base plate (45) has a bearing face (46) which faces the strip end (3) and is concave in form.

6. Device according to claims 4 and 5, characterised in that the mutually facing corresponding clamping and bearing faces (42, 46) of the clamping member (40) and the base plate (45) respectively are provided with ribs or teeth.

7. Device according to claims 4 to 6, characterised in that the clamping member (40) which is secured to the pressure member (18) and provided with the clamping face (42) and the base plate (45) provided with a bearing face (46) are so disposed relative to one another that the clamping force exerted by the pressure member (18) on the strip end (3) through the clamping member (40) acts at an acute angle (48).

8. Device according to claims 1 and 2, characterised in that on the back of the projection (35) forming the slip face (34) there is fixed a leaf spring (52) bearing thereon and on the inner wall (17') of the recess (17), by means of which the pressure member (18), together with the clamping member (40) secured to it, is pivotable into a strip insertion position bounded by the bearing surface (17') of the recess (17).

9. Device according to claim 1, characterised in that the tightening lever (16) is spaced away from the axle member (21) towards the strip end (3) and is pivotably mounted in the housing (15), the tightening lever (16) having arranged on it a cam (32) which can be brought into engagement with a catch (30) mounted on the axle member (21) and operatively connected to a torsion spring (27) in such a way that on depressing the tightening lever (16) the pressure member (18) mounted on the eccentric portion (20) of the axle member (21) is movable with the projection (35) towards the gap (37), the tightening lever (16) being restorable into its original position by the restoring force of the torsion spring (27).

10. Device according to claims 1 and 9, characterised in that the tightening lever (16) mounted in the housing (15) is operatively connected to a tensioning drum (50) provided with slits for insertion of the strip (2) and that, spaced from the tensioning drum (50), a cutting station (8) is provided which is operable by the tightening lever (16) and serves to separate the strip (2) from the strip end (3).

## Revendications

1. Appareil (4) pour tendre une bande (2) métallique ou non métallique encerclant un paquet (1) et à relier avec un sceau de plomb (6), lequel appareil (4) comprend un boîtier (15) muni d'un canal de bande (5) et d'une plaque de base (45) servant de surface d'appui à une extrémité de bande (3), un levier tendeur (16) logé pivotant à l'intérieur ainsi qu'un corps d'axe (21), lequel est logé dans le boîtier (15) par l'intermédiaire d'un premier élément (28) disposé de manière centrique et présente un second élément (20) disposé de manière excentrique, second élément (20) sur lequel est logée une pièce de pression (18) reliée activement à un corps de serrage (40) de sorte qu'au cours d'un mouvement rotatif du corps d'axe (21) autour de son axe longitudinal, la pièce de pression (18) logée sur le second élément (20) peut aller et venir en même temps avec le corps de serrage (40) présentant une surface de serrage, par rapport à la plaque de base (45), entre une position d'insertion de la bande et une position de serrage maintenant l'extrémité de bande (3) pour l'opération de tension, caractérisé en ce que le corps de serrage (40) est relié fixement à la pièce de pression (18) et que la pièce de pression (18) présente, à son extrémité libre tournée vers l'extrémité de bande (3), une saillie (35) munie d'une surface de glissement (34) et orientée dans le sens inverse à la direction de tension (49) de la bande (2), saillie qui s'engage dans une fente (37) se trouvant dans la zone de la plaque de base (45) du boîtier (15) et se rétrécissant en direction de l'extrémité de bande (3) de sorte que, lors du mouvement de la pièce de pression (18) en direction de l'extrémité de bande (3) avec le corps de serrage (40), la saillie (35) puisse, avec sa surface de glissement (34) inclinée, se déplacer vers une surface de support (36) du boîtier (15) qui est inclinée dans la même direction en vue d'augmenter la force de serrage agissant sur l'extrémité de bande (3).

2. Appareil selon la revendication 1, caractérisé en ce que pour le logement de la pièce de pression (18) disposée de manière pivotante sur le second élément (20) du corps d'axe (21), il est prévu dans le boîtier (15) un évidement (17) le long de la paroi (17') duquel la pièce de pression (18) est obligatoirement guidée pendant son déplacement et est limitée par une surface de support (15') du boîtier (15) opposée à la fente (37).

3. Appareil selon la revendication 1, caractérisé en ce que le corps de serrage (40) s'étend jusque dans la zone avant de la saillie (35) moulée à la pièce de pression (18) et est fixé à la pièce de pression (18) au moyen d'un guide en queue d'aronde (41) disposé transversalement à la direction de tension (49) de la bande (2).

4. Appareil selon la revendication 1, caractérisé en ce que le corps de serrage (40) présente une surface de serrage (42) convexe tournée vers l'extrémité de bande (3).

5. Appareil selon la revendication 1, caractérisé en ce que la plaque de base (45) présente une surface de support (46) concave tournée vers l'extrémité de bande (3).

6. Appareil selon les revendications 4 et 5, caractérisé en ce que les surfaces de serrage et de support (42, 46) du corps de serrage (40) et de la plaque de base (45), disposées de manière à coïncider entre elles, sont chacune pourvues de rainures ou denture.

7. Appareil selon les revendications 4 à 6, caractérisé en ce que le corps de serrage (40) fixé à la pièce de pression (18) et doté d'une surface de serrage (42) ainsi que la plaque de base (45) dotée de la surface de support (46) sont disposés de telle manière l'un par rapport à l'autre que la force de serrage exercée par la pièce de pression (18) à l'aide du corps de serrage (40) sur l'extrémité de bande (3) est efficace sous un angle aigu (48).

8. Appareil selon les revendications 1 et 2, caractérisé en ce que sur la face arrière formant la surface de glissement (34) de la saillie (35) est fixé un ressort à lame (52) prenant appui sur cette dernière et contre la paroi interne (17') de l'évidement (17), ressort au moyen duquel la pièce de pression (18) avec le corps de serrage (40), qui y est fixé, pivote dans une position d'insertion de bande limitée par une surface de support (15').

9. Appareil selon la revendication 1, caractérisé en ce que le levier tendeur (16) est disposé à distance du corps d'axe (21) en direction de l'extrémité de bande (3) et est logé de manière pivotante dans le boîtier (15), auquel cas il est disposé, sur le levier tendeur (16), une came (32) venant en prise avec le cliquet (30) relié activement avec un ressort à torsion (27) et logée sur le corps d'axe (21) de sorte qu'à l'abaissement du levier tendeur (16), la pièce de pression (18) logée sur le second élément excentrique (20) du corps d'axe (21) soit mobile avec la saillie (35) en direction de la fente (37), le levier tendeur (16) pouvant être ramené en position de départ par la force de rappel du ressort à torsion (27).

10. Appareil selon les revendications 1 et 9, caractérisé en ce que le levier tendeur (16), logé dans le boîtier (15), est relié activement à un tambour tendeur (50) muni de fentes pour l'insertion de la bande (2) et en ce qu'à distance du tambour tendeur (50), il est disposé une station de coupe (8) qui est actionnable par le levier tendeur (16) et qui sépare la bande (2) de l'extrémité de bande (3).
